# EUROPÄISCHE PATENTSCHRIFT

(11) **EP 0 574 411 B1**
(45) Veröffentlichungstag und Bekanntmachung des Hinweises auf die Patenterteilung: **30.07.1997**
(21) Anmeldenummer: 92903554.1
(22) Anmeldetag: 31.01.1992
(51) Int. Cl.: D04B 1/22

(54) **VERFAHREN ZUM STRICKEN VON SCHLAUCHWARE AUF EINER FLACHSTRICKMASCHINE**
PROCESS FOR KNITTING TUBULAR FABRIC ON A STRAIGHT KNITTING MACHINE
PROCEDE POUR LE TRICOTAGE DE TRICOTS TUBULAIRES SUR UN METIER A TRICOTER RECTILIGNE

(30) Priorität: 07.03.1991 DE 4107316
(43) Veröffentlichungstag der Anmeldung: 22.12.1993
(73) Patentinhaber: UNIVERSAL MASCHINENFABRIK DR. RUDOLF SCHIEBER GMBH & CO. KG, D-73463 Westhausen (DE)
(72) Erfinder: KÜHNERT, Gottfried, Universal Maschinenfabrik Dr., D-7084 Westhausen (DE)
(74) Vertreter: Geyer, Ulrich F., Dr. Dipl.-Phys.
(86) Internationale Anmeldenummer: EP9200212
(87) Internationale Veröffentlichungsnummer: WO9215739

(56) Entgegenhaltungen:
- DE-A- 3 203 028
- DE-A- 4 006 877

## Beschreibung

Die Beschreibung betrifft ein Verfahren zum Stricken von Schlauchware auf einer Flachstrickmaschine mit zwei Hauptund zwei Hilfsnadelbetten, sowie einer Versatzeinrichtung.

Verfahren dieser Art sind beispielsweise aus der DE 16 35 965 A1 oder der DE 24 36 450 A1 bekannt, die auf denselben Erfinder wie der vorliegende Patentgegenstand zurückgehen. Auf diesen dort beschriebenen Flachstrickmaschinen wurden jeweils Strickwaren und Strickteile in Schlauchform beispielsweise Pullover-Körperteile oder Pullover-Ärmel gestrickt, die in weiteren Fertigungsschritten zugeschnitten und verbunden wurden. Insbesondere war es mit den herkömmlichen Verfahren nicht möglich, geschlossene Gestrickabschlüsse auf Flachstrickmaschinen mit geringem Aufwand und damit wirtschaftlich zu fertigen oder Abkettelungsverfahren auf Flachstrickmaschinen durchzuführen. Ein Abketteln bzw. Mindern im Schlauch, etwa für die Schaffung der Schulterpartien, war zwar grundsätzlich möglich, wurde jedoch der Unwirtschaftlichkeit halber und auch deshalb in der Praxis nicht oder nur in geringem Maße angewandt, weil als Gestrickabschluß etwa im Schulterbereich Kettelwulste entstanden, die sowohl ästhetisch unschön, als auch nachteilig beim Tragen der Kleidungstücke sind. Herkömmliche Abkettelverfahren ohne Hilfsnadelbetten sind beispielsweise aus der DE 32 03 028 A1 bekannt, bei denen ein Umhängevorgang vom vorderen auf das hintere Nadelbett oder umgekehrt durchgeführt wird, wobei mehr als eine Masche auf einer abzustrickenden Nadel durch entsprechenden Versatz zu liegen kommen und diese Nadel dann abgestrickt wird.

Aus der DE 40 06 877 A1 ist ein Verfahren zum Stricken von Schlauchwaren und zum Mindern der in Schlauchform gestrickten Ware bekannt, bei dem ebenfalls Hilfsnadelbetten eingesetzt werden. Dabei werden alle Maschen von einem Hilfsnadelbett auf das dem anderen Hilfsnadelbett zugeordneten Nadelbett umgehängt und danach wieder rückgehängt. Ein Versatz erfolgt dabei jeweils zwischen dem hinteren und dem vorderen Hauptnadelbett, wobei die Hilfsnadelbetten bezüglich der Hauptnadelbetten nicht versetzt und gemeinsam mit den Hauptnadelbetten verschoben werden.

Sämtlichen dieser bekannten Verfahren haftet dabei der Nachteil an, daß die Abkettelbereiche Wulste ergeben, die sowohl die ästhetische Wirkung der Strickkleidung, etwa eines Pullovers oder eines Strickkleides, stark beeinträchtigen und darüberhinaus für den Benutzer beim Tragen nachteilig sind.

Der Erfindung liegt daher die Aufgabe zugrunde, eine Verfahren zu schaffen, das die Nachteile der herkömmlichen Abkettelverfahren nicht aufweist und Strickwaren auf einfach Weise mit Flachstrickmaschinen ermöglicht, die nicht auftragende flache Verbindungen der vorderen und hinteren Warenseite ohne Wulstbildung ermöglicht.

Ausgehend von dem eingangs genannten Verfahren wird diese Aufgabe erfindungsgemäß dadurch gelöst, daß zur Bildung eines Gestrickabschlusses jeweils eine Randmasche von einem Hauptnadelbett auf ein Hilfsnadelbett umgehängt wird, das Hilfsnadelbett gegenüber seinem zugehörigen Hauptnadelbett versetzt, die Masche vom Hilfsnadelbett auf das Hauptnadelbett rückgehängt wird, und die Nadel mit der rückgehängten Masche abgestrickt wird.

Dieses Verfahren zur Minderung von Schlauchware führt zu Verbindungen oder Minderungen, etwa bei Abschlüssen im Schulterbereich von auf Flachstrickmaschinen fertig zu strickenden Pullover oder Kleidungsstücken, bei denen keine auftragenden Bereiche, wie Wulste usw. entstehen. Die auf diese Weise hergestellten Kleidungsstücke sind daher formschön und angenehm im Tragen.

Besonders vorteilhaft ist das erfindungsgemäße Verfahren bei Bekleidungsstücken, die komplett auf der Flachstrickmaschine gefertigt werden sollen, wie dies etwa in der nicht vorveröffentlichten DE 39 31 414 A1 desselben Erfinders beschrieben ist. Mit Hilfe des erfindungsgemäßen Verfahrens ist es bei derartigen Komplett- oder Fertig-Kleidungsstücken wie beispielsweise Komplettpullover oder Fertigkleidern, in einem Arbeitsgang auf der Flachstrickmaschine möglich, eine Schlauch-Abkettelnaht auf einer Flachstrickmaschine ohne Auftragung oder Wulst für die Schlauchabschlüsse beispielsweise im Schulterbereich zu schaffen.

Vorteilhafte Ausgestaltungen der Erfindung sind in den Unteransprüchen angegeben.

Je nachdem, wie weit gemindert werden soll, wird der erfindungsgemäße Vorgang entsprechend der Anzahl der abzuschließenden Maschen jeweils wiederholt.

Vorzugsweise erfolgt das Umhängen der Randmaschen zwischen jeweils dem vorderen Haupt- und Hilfsnadelbett einerseits und zwischen jeweils dem hinteren Haupt- und Hilfsnadelbett andererseits. Je nach den Erfordernissen und gewünschten Strickmustern ist es jedoch möglich, die Randmaschen jeweils zwischen dem jeweiligen vorderen Haupt- und hinteren Hilfsnadelbett einerseits und zwischen jeweils dem hinteren Haupt- und vorderen Hilfsnadelbett andererseits umzuhängen, oder diese beiden Möglichkeiten gegebenenfalls auch abwechselnd oder vermischt vorzunehmen.

Gemäß einer besonders vorteilhaften Ausgestaltung der Erfindung werden die Randmaschen nach dem Rückhängen auf die Hauptnadelbett auf letzteren gleichzeitig mit einem Fadenführer abgestrickt. Aufgrund des nur einen Fadenführers ergibt sich daher ein geschlossener Schlauchabschluß.

Alternativ hierzu ist zur Schaffung eines offenen Schlauchabschlusses gemäß einer alternativen Ausführungsform des erfindungsgemäßen Verfahrens vorgesehen, die Randmaschen nach dem Rückhängen auf die Hauptnadelbetten jeweils getrennt auf den vorderen und hinteren Hilfsnadelbett mit unterschiedlichen Fadenführern abzustricken. Auf diese Weise ist es möglich, bei Kleidungstücken, etwa bei Komplett-Pullovern oder -Kleidern, die auf der Flachstrickmaschine als Ganzes gestrickt werden, formschöne Halsbereiche, also einen offenen Schlauchabschluß zu schaffen. Bei der Fertigung von Komplett-Bekleidungstücken auf Flachstrickmaschinen kann daher zum Abketteln im Schulterbereich zunächst das erfindungsgemäße Abkettelverfahren für geschlossenen Schlauchabschluß und danach das Abkettelverfahren für offenen Schlauchabschluß eingesetzt werden.

Zur Erhöhung der Produktivität der Maschinen ist es besonders vorteilhaft, wenn die Randmaschen auf den hinteren Hauptnadelbett vorlaufen und auf dem vorderen Hauptnadelbett nachlaufend, oder umgekehrt, abgestrickt werden. Dazu sind Schlitten mit wenigstens zwei Strickschlössern erforderlich.

Eine weitere Steigerung der Maschinenproduktivität ergibt sich auch dadurch, daß die Randmaschen nach dem Abstrickvorgang jeweils nachlaufend umgehängt werden. Dafür sind Flachstrickmaschinen mit Schlitten erforderlich, bei denen neben den Strickschlössern Umhängeschlösser vorgesehen sind.

Eine besonders vorteilhafte Ausführungsform der Erfindung weist folgende Verfahrensschritte auf:
a) die jeweilige Randmasche auf dem Hauptnadelbett wird auf das jeweilige zugeordnete Hilfsnadelbett umgehängt;
b) die Hilfsnadelbetten werden auf um eine Nadel in Richtung der benachbarten Nadel des Hauptnadelbetts versetzt;
c) die jeweilige auf das Hilfnadelbett umgesetzte Randmasche wird auf das jeweilige Hauptnadelbett rückgehängt, sodaß sich die Randmasche zusammen mit der der Randmasche benachbarten Masche auf einer Nadel des Hauptnadelbetts befindet, und
d) die beiden Nadeln der beiden Hauptnadelbetten mit den jeweils zurückgehängten Randmaschen werden abgestrickt.

Der erfindungsgemäßen Verfahren zur Bildung eines Gestrickabschlußes bzw. der Vorgang des Minderns kann auf der Flachstrickmaschine entweder von links nach rechts entsprechend der nachfolgend beschriebenen Ausführungsform oder auch von rechts nach links erfolgen. Es ist jedoch insbesondere auch möglich, den erfindungsgemäßen Minderungsvorgang mit Abkettelung gleichzeitig von links nach rechts und von rechts nach links, also gleichzeitig von außen nach innen durchzuführen. In diesem Falle muß für das Abketteln mit geschlossenen Schlauchabschluß auf beiden Seiten der Flachstrickmaschine je ein Fadenführer und es müssen für das Abketteln mit offenen Schlauchabschluß jeweils zwei Fadenführer auf beiden Seiten des auf der Flachstrickmaschine befindlichen Gestricks vorgesehen sein.

Die Erfindung wird nachstehend anhand der in den Figuren 1 und 2 beschriebenen Ausführungsbereiche näher erläutert. Es zeigen:
- Figur 1: die Verfahrensschritte für das Abketteln mit ge schlossenem Schlauchabschluß und
- Figur 2: die Verfahrensschritte für das Abketteln mit offenem Schlauchabschluß.

Die einzelnen zeitlich nacheinander ablaufenden Verfahrensschritte sollen anhand der Figuren 1a bis 1i bzw. 2a bis 2i erläutert werden. In diesen Figuren ist das vordere Hauptnadelbett mit A, das vordere Hilfsnadelbett mit a, das hintere Hauptnadelbett mit B und das hinteren Hilfsnadelbett mit b bezeichnet. Die einzelnen Nadeln der Nadelbetten sind von links nach rechts durchnumeriert. Bei den dargestellten Ausführungsbeispiel wurden der Einfachheit halber nur 10 Maschen bzw. Nadeln pro Nadelbett dargestellt. Selbstverständlich sind auch Gestricke mit mehr als 10 Maschen möglich.

Die jeweilige Stellung des Schlittens ist in den Figuren mit einem nach unten gerichteten, großen Pfeil symbolhaft wiedergegeben.

Zunächst soll der stricktechnische Ablauf einer erfindungsgemäßen Ausführungsform beim Abketteln für geschlossenen Schlauchabschluß anhand der Figur 1 erläutert werden.

Figur 1 stellt die letzte Runde der Schlauchware, beispielsweise eines Pullovers dar, bevor das Abketteln, bzw. das Mindern im Schulterbereich beginnen soll. Es sei angenommen, daß sich der Schlitten, wie dargestellt, auf der linken Seite befindet

Beim nächsten Schlittenlauf nach rechts wird die linke Randmasche, die sich auf der Nadel 1 des vorderen Hauptnadelbett A befindet, auf die Nadel 1 des vorderen Hilfsnadelbetts a sowie die auf der Nadel 1 des hinteren Hauptnadelbetts B befindliche Masche auf die Nadel 1 des hinteren Hilfsnadelbetts b umgehängt. Der Schlitten befindet sich nunmehr auf der rechten Seite des Gestricks (Fig. 1b). In dieser Stellung, also während der Schlittenumkehr auf der rechten Seite werden das vordere Hilfsnadelbett a und das hinter Hilfsnadelbett b um eine Nadel nach rechts versetzt, wie dies Figur 1c zeigt. Der Schlitten befindet sich weiterhin rechts vom Gestrick.

Beim Schlittenlauf von rechts nach links wird die auf der Nadel 1 des vorderen Hilfsnadelbetts a befindliche Masche auf die Nadel 2 des vorderen Hauptnadelbett A und die auf der Nadel 1 des hinteren Hilfsnadelbett b befindliche Masche auf die Nadel 2 des hinteren Hauptnadelbett B zurückgehängt. Der Schlitten befindet sich danach links von Gestrick (Fig. 1d). In dieser linken Umkehrstellung werden die Hilfsnadelbetten a, b wieder in die Grundstellung rückgesetzt, wie dies in Figur 1e dargestellt ist. Wie ebenfalls in Figur 1e schematisch dargestellt ist, werden die auf den Nadeln 2 der Hauptnadelbetten A und B befindlichen doppelten Randmaschen beim Schlittenlauf nach rechts abgestrickt. Danach befindet sich der Schlitten rechts vom Gestrick. Der Fadenführer FF wurde dabei auf die rechte Seite der linken Randmaschen mitgenommen.

Wie in Figur 1f dargestellt ist, wird der Fadenführer FF beim Schlittenlauf von rechts nach links wieder auf die linke Seite der linken Randmaschen mitgenommen und gleichzeitig werden die linken Randmaschen jeweils von den Nadeln 2 des vorderen und hinteren Hauptnadelbetts A bzw. B auf die Nadeln 2 des vorderen und hinteren Hilfsnadelbett a bzw. b umgehängt. In dieser Stellung des Schlittens und des Fadenführers FF erfolgt wiederum ein Versetzen der Hilfsnadelbetten a und b um eine Nadelteilung nach rechts (vgl. 1g), sodaß die auf den Nadeln 2 der Hilfsnadelbett a und b liegenden Maschen auf die Nadeln 3 der Hauptnadelbetten A und B rückgehängt werden, wenn sich der Schlitten von links nach rechts bewegt. Wenn - wie bei der vorliegenden Ausführungsform - der Schlitten ein dem Umhängeschloß nachlaufendes Strickschloß aufweist, werden beim Schlittenlauf nach rechts die auf den Nadeln 3 der Hauptnadelbett A und B befindlichen Doppelmaschen nach dem Umhängen nachlaufend abgestrickt. Danach befindet sich der Fadenführer wieder rechts von den linken Randmaschen und der Schlitten steht nunmehr rechts vom Gestrick, wie dies in Figur 1i dargestellt ist.

Nach dem Zurückversetzen der Hilfsnadelbetten a, b entsprechend der Ausführungen zu Figur le laufen danach die Verfahrensschritte ab, wie Sie anhand der Figuren 1f bis 1i bereits beschrieben wurden.

Der Vorgang wird solange wiederholt bis der Schlauchabschluß entsprechend den Vorgaben beendet ist.

Es sei darauf hingewiesen, daß bei den Verfahrensschritten der Fadenführer FF jeweils nur über den Randmaschenbereich mitgenommen wird und auch nur die Randmaschen, nicht aber die übrigen Maschen gestrickt werden. Es sei weiterhin darauf hingewiesen, daß jeweils nur in einer Richtung, beim dargestellten Ausführungsbereispiel nur von links nach rechts, nicht aber von rechts nach links gemindert wird, wobei die vorderen und hinteren Randmaschen in einer Schlittenbewegung gleichzeitig abgestrickt werden, wie dies beim Rechts-Rechts-Strickvorgang der Fall ist. Auch wird immer nur eine vordere und eine hintere Randmasche vor dem Strickvorgang auf das jeweilige Hauptnadelbett A und B umgehängt.

Obgleich bei der dargestellten Ausführungsform der Strickvorgang von links nach rechts erfolgt, kann selbstverständlich auch der Strickvorgang jeweils immer von rechts nach links durchgeführt werden, das heißt die Minderung erfolgt auf der rechten Seite des Gestricks. Es ist auch möglich, das Gestrick entsprechend den beschriebenen Strickabläufen sowohl von links, als auch von rechts gleichzeitig zu mindern bzw. abzuketteln, wobei für die linke Seite des Strickvorgangs das Stricken jeweils von links nach rechts und für die rechte Seite des Kettelvorgangs jeweils immer von rechts nach links gestrickt wird. In diesem Fall ist auch für den rechten Bereich des Gestrickes ein weiterer Fadenführer vorgesehen.

In den in Figur 2 schematisch dargestellten Verfahrensschritten wird eine Ausführungsform der Erfindung am Beispiel des Abkettelns für offenen Schlauchabschluß beschrieben. Die Symbole und Darstellungen der Nadeln und der Hauptbzw. Hilfsnadelbetten A, B bzw. a, b entsprechend denen der Figur 1.

Beim Abketteln eines Fertig-Kleidungsstücks, etwa eines Komplettpullovers oder eines Komplett-Strickkleides, entspricht der Schulterbereich dem Abketteln für geschlossenen Schlauchabschluß, wie in Figur 1 dargestellt. Für den Halsbereich ist ein Abketteln mit offenem Schlauchabschluß erforderlich, wie dies nachfolgend Schematisch dargestellt wird.

Entsprechend Figur la stellt Figur 2a ebenfalls die letzte Schlauchrunde vor dem Abketteln für offenen Schlauchabschluß dar. Es sei angenommen, daß sich der Schlitten, sowie der Fadenführer FF1 für das vordere Hauptnadelbett A und der Fadenführer FF2 für das hintere Hauptnadelbett B auf der linken Seite des Gestricks befinden, wie dies schematisch in Figur 2a angedeutet ist. Beim Schlittenlauf von links nach rechts werden die Randmaschen, nämlich die Maschen auf den Nadeln 1 der Hauptnadelbett A und B auf die Nadeln 1 der Hilfsnadelbetten a und b umgehängt (vgl. Figur 2b).

Wenn sich der Schlitten in der rechten Umkehrstellung befindet, werden die Hilfsnadelbetten a und b um eine Nadelteilung nach rechts versetzt (vgl. Figur 2c), sodaß beim nachfolgenden Schlittenlauf von rechts nach links die Maschen von den Hilfsnadelbetten a und b auf die Nadeln 2 der Hauptnadelbetten A und B umgehängt werden (vgl. Figur 2d). Während sich der Schlitten danach in der linken Umkehrstellung befindet; werden die Hilfsnadelbetten a und b in die Ausgangsstellung rückversetzt, wie in Figur 2e schematisch dargestellt ist. Anschließend läuft der Schlitten nach rechts und strickt mit dem Fadenführer FF1 die Nadel 2 des vorderen Hauptnadelbett A und mit dem Fadenführer FF2 die Nadel 2 des hinteren Hauptnadelbett B ab. Dadurch ergibt sich vorn und hinten je eine Kettel- bzw. Randmasche. Nach dem Abstricken befinden sich die Fadenführer FF1 und FF2 rechts von den Randmaschen. Im vorliegenden Beispiel weist der Schlitten neben den Strickschlössern vorgesehene Umhängeschlösser auf. Während des Schlittenlaufs nach rechts, während dem die Randmaschen abgestrickt werden, werden die Randmaschen nach dem Abstricken nachlaufend von den Nadeln 2 der Hauptnadelbetten A und B auf die Nadeln 2 der den Hauptnadelbetten A und B zugeordneten Hilfsnadelbetten a bzw. b umgehängt (vgl. Fig. 2f). Wie Figur 2g zeigt, werden die Hilfsnadelbetten a und b um eine Nadelteilung nach rechts versetzt und während des Schlittenlaufs von rechts nach links wird gemäß Figur 2h die Masche auf der Nadel 2 der vorderen Hilfsnadelbetts a auf die Nadel 3 des vorderen Hauptnadelbetts A und die Masche auf der Nadel 2 des hinteren Hilfsnadelbetts b auf die Nadel 3 des hinteren Hauptnadelbetts B umgehängt, sodaß auf den Nadeln 3 der Hauptnadelbett A und B zwei Maschen hängen. Während des Schlittenlaufs von rechts nach links werden die Fadenführer FF1 und FF2 auf die linke Seite der Randmaschen mitgenommen.

Wenn sich der Schlitten in seiner Umkehrstellung links vom Gestrick (Fig. 2h) befindet, werden die Hilfsnadelbetten a und b um eine Nadelteilung nach links in die Grundstellung rückversetzt. Danach bewegt sich der Schlitten nach rechts und strickt die Nadeln 3 der Hauptnadelbetten A und B ab, sodaß sich als Randmaschen jeweils eine Kettelmasche ergibt. Die Fadenführer FF1 und FF2 befinden sich nunmehr rechts von den Randmaschen und der Schlitten befinden sich rechts vom Gestrick (Fig. 2i).

Wie Figur 2i zeigt, befindet sich der Strickablauf nunmehr wieder in dem bereits anhand von Figur 2e beschriebenen Zustand, lediglich mit dem Unterschied, daß sich die Randmaschen statt auf den Nadeln 2 nunmehr auf den Nadeln 3 der Hauptnadelbetten A und B befinden. Je nach dem, über wieviele Maschen abgekettelt werden sollen, wiederholt sich der beschriebene Vorgang entsprechend.

Die Erfindung wurde anhand bevorzugter Ausführungsbeispiele beschrieben. Dem Fachmann sind jedoch Abwandlungen und Ausgestalltungen dieser Ausführungsform möglich, ohne daß dadurch der Erfindungsgedanke verlassen wird. Beispielsweise lassen sich die Verfahren zum Abketteln für geschlossenen und offenen Schlauchabschluß nacheinander durchführen, sodaß sich etwa bei der Fertigung von Komplett-Strickwaren wie Fertigpullovern oder Komplett-Strickkleidungen auf einfache und produktive Weise die Schulterpartie und die Halspartie in einem Arbeitsgang auf eine Flachstrickmaschine durchführen läßt.

## Patentansprüche

1. Verfahren zum Stricken von Schlauchware auf einer Flachstrickmaschine mit zwei Haupt- und zwei Hilfsnadelbetten, sowie einer Versatzeinrichtung, dadurch **gekennzeichnet,** daß zur Bildung eines Gestrickabschlusses jeweils eine Randmasche von einem Hauptnadelbett auf ein Hilfsnadelbett umgehängt wird, das Hilfsnadelbett gegenüber seinem zugehörigen Hauptnadelbett versetzt wird, die Masche vom Hilfsnadelbett auf das Hauptnadelbett rückgehängt wird, und die Nadel mit der rückgehängten Masche abgestrickt wird.

2. Verfahren nach Anspruch 1, dadurch **gekennzeichnet,** daß der Vorgang entsprechend der Anzahl der abzuschließenden Maschen jeweils wiederholt wird.

3. Verfahren nach Anspruch 1 oder 2, dadurch **gekennzeichnet,** daß das Umhängen der Randmaschen zwischen jeweils dem vorderen Haupt- und Hilfsnadelbett einerseits und zwischen jeweils dem hinteren Haupt- und Hilfsnadelbett andererseits erfolgt.

4. Verfahren nach einem der vorhergehenden Ansprüche, dadurch **gekennzeichnet,** daß das Umhängen der Randmaschen zwischen dem jeweiligen vorderen Haupt- und hinteren Hilfsnadelbett einerseits und jeweils zwischen dem hinteren Haupt- und vorderen Hilfsnadelbett andererseits erfolgt.

5. Verfahren nach einem der vorhergehenden Ansprüche dadurch **gekennzeichnet,** daß die Randmaschen nach dem Rückhängen auf die Hauptnadelbetten auf letzteren gleichzeitig mit einem Fadenführer abgestrickt werden.

6. Verfahren nach einem der Ansprüche 1 bis 4, dadurch **gekennzeichnet,** daß die Randmaschen nach dem Rückhängen auf die Hauptnadelbetten, jeweils getrennt auf dem vorderen und hinteren Hauptnadelbett mit unterschiedliche Fadenführern abgestrickt werden.

7. Verfahren nach Anspruch 6, dadurch **gekennzeichnet,** daß die Randmaschen auf dem hinteren Hauptnadelbett vorlaufend und auf dem vorderen Hauptnadelbett nachlaufend, oder umgekehrt, abgestrickt werden.

8. Verfahren nach Anspruch 6 oder 7, dadurch **gekennzeichnet,** daß die Randmaschen nach dem Abstrickvorgang jeweils nachlaufend umgehängt werden.

9. Verfahren nach einem der vorhergehenden Ansprüche **gekennzeichnet** durch folgende Verfahrensschritte:
a) die jeweilige Randmasche auf dem Hauptnadelbett wird auf das jeweilige zugeordnete Hilfsnadelbett umgehängt;
b) die Hilfsnadelbetten werden um eine Nadel in Richtung der benachbarten Nadel der Hauptnadelbetten versetzt;
c) die jeweilige auf das Hilfnadelbett umgesetzte Randmasche wird auf das jeweilige Hauptnadelbett rückgehängt, sodaß sich die Randmasche zusammen mit der der Randmasche benachbarten Masche auf einer Nadel des Hauptnadelbetts befindet und
d) die beiden Nadeln der beiden Hauptnadelbetten mit den jeweils zurückgehängten Randmaschen werden abgestrickt.

10. Verfahren nach Anspruch 9, dadurch **gekennzeichnet,** daß die Hilfsnadelbetten in die Ausgangslage rückversetzt werden und die Verfahrensschritte a) bis d) entsprechend der Anzahl der abzustrickenden Maschen wiederholt wird.

11. Verfahren nach einem der Ansprüche 1 bis 5, 9 oder 10, dadurch **gekennzeichnet,** daß das Abstricken der Nadeln der beiden Hauptnadelbetten mit dem jeweils zurückgehängten Randmaschen gleichzeitig mit einem Fadenführer erfolgt.

12. Verfahren nach einem der Ansprüche 1 und 5 bis 10, dadurch **gekennzeichnet,** daß das Abstricken der beiden Nadeln der beiden Hauptnadelbetten mit den jeweils zurückgehängten Randmaschen für das vordere und hintere Hauptnadelbett getrennt mit unterschiedlichen Fadenführern erfolgt.

13. Verfahren nach einem der vorhergehenden Ansprüche, dadurch **gekennzeichnet,** daß nach dem Abstricken und dem Rückversetzen der Hilfsnadelbetten die jeweilige Randmaschen nachlaufend von den Hauptnadelbetten auf die Hilfsnadelbetten umgehängt werden.

14. Verfahren nach einem der vorhergehenden Ansprüche, dadurch **gekennzeichnet,** daß der Vorgang des Minderns von links nach rechts oder von rechts nach links erfolgt.

15. Verfahren nach einem der Ansprüche 1 bis 13, dadurch **gekennzeichnet,** daß der Vorgang des Minderns gleichzeitig von links nach rechts und von rechts nach links von beiden Seiten des Gestricks her erfolgt.

## Claims

1. Process for knitting tubular fabric on a flat bed knitting machine having two main and two auxiliary needle beds as well as a racking device, characterised in that, for the formation of a finished fabric an edge stitch is transferred on each occasion from one main needle bed to an auxiliary needle bed, the auxiliarly needle bed is racked with respect to its corresponding main needle bed, the stitch is transferred back from the auxiliary needle bed to the main needle bed and the needle carrying the re-transferred stitch is knitted-off.

2. Process in accordance with Claim 1, characterised in that, the process is repeated in accordance with the number of stitches that are to be finished.

3. Process in accordance with Claim 1 or 2, characterised in that, the transfer of the edge stitches occurs on the one hand between the respective front main and auxiliary needle bed and on the other hand between the respective rear main and auxiliary needle bed.

4. Process in accordance with any of the preceding Claims, characterised in that, the transfer of the edge stitches occurs on the one hand between the respective front main and rear auxiliary needle bed and on the other hand between the respective rear main and front auxiliary needle bed.

5. Process in accordance with any of the preceding Claims, characterised in that, following the re-transfer onto the main needle bed, the edge stitches are knitted-off simultaneously on the latter by a yarn guide.

6. Process in accordance with any of the Claims 1 to 4, characterised in that, following the re-transfer onto the main needle bed, the edge stitches are knitted-off separately on the respective front and rear main needle bed by different yarn guides.

7. Process in accordance with Claim 6, characterised in that, the edge stitches are knitted-off firstly on the rear main needle bed and then on the front main needle bed, or vice versa.

8. Process in accordance with Claim 6 or 7, characterised in that, following the knitting-off process, the edge stitches are thereafter transferred.

9. Process in accordance with any of the preceding Claims, characterised by the following method steps:
a) the current edge stitch on the main needle bed is transferred to the currently associated auxiliary needle bed;
b) the auxiliary needle beds are wracked by one needle in the direction of the adjacent needle of the main needle beds;
c) the current edge stitch which has been transferred to the auxiliary needle bed is transferred back to the current main needle bed so that the edge stitch is located on one needle of the main needle bed together with the stitch adjacent to the edge stitch and
d) the two needles of the two main needle beds are knitted-off with the currently re-transferred edge stitches.

10. Process in accordance with Claim 9, characterised in that, the auxiliary needle beds are moved back to the starting position and the method step a) to d) is repeated in accordance with the number of stitches that are to be knitted-off.

11. Process in accordance with any of the Claims 1 to 5, 9 or 10, characterised in that, the knitting-off of the needles of the two main needle beds having the currently re-transferred edge stitches is effected simultaneously by a yarn guide.

12. Process in accordance with any of the Claims 1 and 5 to 10, characterised in that, the knitting-off of the two needles of the two main needle beds having the currently re-transferred edge stitches is effected separately by different yarn guides for the front and rear main needle bed.

13. Process in accordance with any of the preceding Claims, characterised in that, following the knitting-off and the backward displacement of the auxiliary needle beds, the current edge stitches are thereafter transferred from the main needle beds to the auxiliary needle beds.

14. Process in accordance with any of the preceding Claims, characterised in that, the reducing process is effected from left to right or from right to left.

15. Process in accordance with any of the Claims 1 to 13, characterised in that, the reducing process is effected simultaneously from left to right and from right to left from the two sides of the knitting.

## Revendications

1. Procédé pour le tricotage de tricots tubulaires sur une machine à tricoter rectiligne, comprenant deux planches d'aiguilles principales et deux planches d'aiguilles auxiliaires, ainsi qu'un dispositif de déport, caractérisé en ce que pour la formation d'un arrêt de tricotage, une maille de bordure est passée d'une planche d'aiguilles principale à une planche d'aiguilles auxiliaire, en ce que la planche d'aiguilles auxiliaire est décalée par rapport à sa planche d'aiguilles principale associée, en ce que la maille est raccrochée de la planche d'aiguilles auxiliaire à la planche d'aiguilles principale et le tricotage de l'aiguille avec la maille raccrochée est achevé.

2. Procédé selon la revendication 1, caractérisé en ce que la procédure est répétée à chaque fois en fonction du nombre des mailles à arrêter.

3. Procédé selon la revendication 1 ou 2, caractérisé en ce que le changement d'accrochage des mailles de bordure s'effectue, d'une part, entre la planche d'aiguilles principale avant et la planche d'aiguilles auxiliaire avant respectivement et, d'autre part, entre la planche d'aiguilles principale arrière et la planche d'aiguilles auxiliaire arrière.

4. Procédé selon l'une des revendications précédentes, caractérisé en ce que le changement d'accrochage des mailles de bordure s'effectue, d'une part, entre la planche d'aiguilles principale avant et la planche d'aiguilles auxiliaire arrière respectivement et, d'autre part, entre la planche d'aiguilles principale arrière et la planche d'aiguilles auxiliaire avant.

5. Procédé selon l'une des revendications précédentes, caractérisé en ce que les mailles de bordure sont terminées d'être tricotées en même temps par un guide-fil après le retour sur les planches d'aiguilles principales.

6. Procédé selon l'une des revendications 1 à 4, caractérisé en ce que les mailles de bordure sont terminées d'être tricotées en même temps par des guide-fils différents après le retour sur les planches d'aiguilles principales, respectivement de manière séparée sur les planches d'aiguilles principales avant et arrière.

7. Procédé selon la revendication 6, caractérisé en ce que les mailles de bordure sont terminées d'être tricotées en avance sur la planche d'aiguilles principale arrière et en retard sur la planche d'aiguilles principale avant, ou inversement.

8. Procédé selon la revendication 6 ou 7, caractérisé en ce que les mailles de bordure sont déplacées, après la procédure de fin de tricotage, chacune en retard.

9. Procédé selon l'une des revendications précédentes, caractérisé par les étapes de procédé suivantes :
a) les mailles de bordure respectives sont passées de la planche d'aiguilles principale à la planche respective d'aiguilles auxiliaire associée ;
b) les planches d'aiguilles auxiliaires sont décalées d'une aiguille dans le sens de l'aiguille voisine des planches principales d'aiguilles;
c) la maille de bordure respective transférée sur la planche d'aiguilles auxiliaire est raccrochée à la planche d'aiguilles principale respective, si bien que la maille de bordure se retrouve sur une aiguille de la planche principale d'aiguilles ensemble avec la maille voisine de la maille de bordure et
d) le tricotage est terminé sur les deux aiguilles des deux planches d'aiguilles principales respectivement avec des mailles de bordure.

10. Procédé selon la revendication 9, caractérisé en ce que les planches d'aiguilles auxiliaires sont ramenées en position initiale et les étapes de procédé a) à d) sont répétées en fonction du nombre de mailles à terminer d'être tricotées.

11. Procédé selon l'une des revendications 1 à 5, 9 ou 10, caractérisé en ce que la fin de tricotage des aiguilles des deux planches d'aiguilles principales, où les mailles de bordure sont chacune raccrochées, s'effectue simultanément à l'aide d'un guide-fil.

12. Procédé selon l'une des revendications 1 et 5 à 10, caractérisé en ce que la fin de tricotage des deux aiguilles des deux planches d'aiguilles principales, où les mailles de bordure sont chacune raccrochées, s'effectue séparément pour les planches d'aiguilles principales avant et arrière à l'aide de guide-fils différents.

13. Procédé selon l'une des revendications précédentes, caractérisé en ce qu'après la fin du tricotage et le retour à la position initiale des planches d'aiguilles auxiliaires, les mailles de bordure respectives sont transférées l'une après l'autre des planches d'aiguilles principales aux planches d'aiguilles auxiliaires.

14. Procédé selon l'une des revendications précédentes, caractérisé en ce que la procédure de diminution se déroule de gauche à droite ou de droite à gauche.

15. Procédé selon l'une des revendications 1 à 13, caractérisé en ce que la procédure de diminution s'effectue, des deux côtés du tricot, simultanément de gauche à droite et de droite à gauche.
